# EUROPÄISCHE PATENTSCHRIFT

(11) **EP 0 901 538 B1**
(45) Veröffentlichungstag und Bekanntmachung des Hinweises auf die Patenterteilung: **19.04.2000**
(21) Anmeldenummer: 97921576.1
(22) Anmeldetag: 26.05.1997
(51) Int. Cl.: E01D 15/00

(54) **HEBEBRÜCKE**
BASCULE BRIDGE
PONT BASCULANT

(30) Priorität: 29.05.1996 CH 133996
(43) Veröffentlichungstag der Anmeldung: 17.03.1999
(73) Patentinhaber: Schmidhalter & Pfammatter AG, 3900 Brig (CH); Werlen, Matthias, 3900 Brig (CH); Meyer, Oliver, CH-3900 Brig (CH)
(72) Erfinder: MEYER, Oliver, CH-3900 Brig (CH)
(74) Vertreter: Patentanwaltsbüro Feldmann AG
(86) Internationale Anmeldenummer: CH9700212
(87) Internationale Veröffentlichungsnummer: WO9745594

(56) Entgegenhaltungen:
- BE-A- 391 568
- GB-A- 128 211
- US-A- 2 411 480
- TH. LANDSBERG: "HANDBUCH DER INGENIEURWISSENSCHAFTEN, BAND 2, ABTEILUNG 4, BEWEGLICHE BRÜCKEN" 1907 , VERLAG VON WILHELM ENGELMANN , LEIPZIG XP002036110 siehe Seite 24, Zeile 10 - Zeile 41; Abbildung 21

## Beschreibung

Die Erfindung betrifft eine Hebebrücke zum Ueberbrücken eines Gewässers nach dem Oberbegriff der unabhängigen Patentansprüche.

Brücken sind bei Hochwasser oft Ursache für Ueberschwemmungen. Sie bremsen und stauen den Wasserlauf so, dass Dämme überspült werden. Es gibt Möglichkeiten, diese Brücken mit Motoren aus der Lagerung weg zu bewegen durch Heben oder Drehen, um dem Wasser freien Durchlass zu geben. Diese Brücken benötigen eine aufwendige Technik, Elektromotoren, Steuerung, Stromversorgung usw. Gerade im Katastrophenfall aber versagen derartige Konstruktionen oft.

Th. Landsberg beschreibt im Jahre 1907lm "Handbuch der Ingenieurwissenschaften, Band 2, Seite 24 eine Hebebrücke. Beim Erreichen des Hochwasserstandes wird über eine Zuleitung Wasser abgezweigt und in einen Brunnen geleitet. Im Brunnen selbst befindet sich ein Schwimmer. Wenn der Schwimmer angehoben wird, so hebt er über ein Gestänge die Brücke an.

Aus BE 391 568 ist eine Brücke bekannt, bei welcher Wasser in einen Tank gefüllt wird. Das Gewicht des gefüllten Behälters dient dem Absenken der Brücke. Zum Anheben wird das Wasser aus dem Behälter herausgepumpt und wieder in den Kanal abgelassen. Die Behälter haben daher ebenfalls eine Art Schwimmerfunktion.

Aufgabe der Erfindung ist es, eine Hebebrücke zu schaffen, welche bei Eintreten eines Hochwassers automatisch und unbeaufsichtigt aus der normalen Gebrauchslage in eine Hochwasserlage gehoben wird und das ganze Bett des Fliessgewässers für das Hochwasser frei gibt. Dabei soll nur einfachste Technologie verwendet werden, damit diese Hebebrücke auch an abgelegenen und unbeaufsichtigten Orten verwendet werden kann.

Diese Aufgabe wird durch die in den unabhängigen Patentansprüchen angegebenen Merkmale gelöst.

Die erfindungsgemässe Brücke wird nachstehend im Zusammenhang mit den Zeichnungen anhand eines Ausführungsbeispiels beschrieben. Es zeigen in schematischer Ansicht:
Figur 1 eine erste Version einer zweiteiligen Hebebrücke im Querschnitt;
Figur 2 eine zweite Version einer zweiteiligen Hebebrücke im Querschnitt;
Figur 3 eine dritte Version einer zweiteiligen Hebebrücke im Querschnitt;
Figur 4 eine einteilige Hebebrücke im Querschnitt;
Figur 5 eine Aufsicht auf eine Hebebrücke nach Fig. 4 und
Figur 6 eine perspektivische Teilansicht einer in einen Hochwasserdamm eingelassenen Hebebrücke.

Das Grundprinzip der Hochwasserfunktion aller verschiedenen Varianten der erfindungsgemässen Hebebrücke ist dasselbe und aus der Figur 1 gut ersichtlich. Kernstück sind Wasserfassungen in Form von seitlichen Oeffnungen 1 im Wasserdamm. Diese Oeffnungen sind auf einer bestimmten Höhe, entsprechend dem massgebenden, beginnenden Hochwasserstand, angebracht. Hinter diesen Oeffnungen befindet sich ein Schacht. In diesem Schacht befinden sich bewegliche Wassertanks 2. Sobald ein Hochwasser eine vorbestimmte kritische Höhe erreicht, strömt Wasser aus dem Bett durch die seitlichen Oeffnungen 1 in die beweglichen Wassertanks 2. Die Wassertanks 2 sind mit um Schwenklager 9 schwenkbaren Brückenteilen mittelbar oder unmittelbar wirkverbunden. Im leeren Zustand haben die Tanks 2 beispielsweise ein Gewicht, welches etwa 80% des Brückengewichtes betragen. Sobald nun Wasser in die Tanks 2 fliesst, werden sie bald schwerer als die Brückenteile und heben diese. Die Tanks 2 können sich in den Schächten soweit nach unten bewegen, dass sie die Hebebrücke einseitig heben und dadurch um eine Schwenkachse schwenken, oder als Ganzes beidseitig in die Höhe heben können. Die angehobene Brücke lässt nun dem Hochwasser freien Lauf im ganzen Bett. Wenn das Hochwasser vorbei ist, wird das Wasser aus den Tanks 2 abgepumpt oder durch in jedem Tank 2 angeordnete Auslassöffnungen abgelassen. Somit sind die Tanks wieder leichter als die zugehörenden Brückenteile und diese schwenken sich durch ihr Eigengewicht von selbst wieder in die Gebrauchslage. Im Falle, dass die Brücke tiefer liegt als der obere Rand der anschliessenden Hochwasserdämme, so können die einseitig angehobenen Brückenteile in der Hochwasserstellung gerade die Lücke im Hochwasserdamm verschliessen. Dies ist aus Figur 6 ersichtlich. Dabei weist der Hochwasserdamm H eine Lücke L auf, in welcher die Brücke angeordnet ist um das Gewässer zu überbrücken. Ein Brückenteil 8 ist um ein Schwenklager nach oben geschwenkt und verschliesst dabei die Oeffnung L im Hochwasserdamm H. Am Brückenteil 8 können Abdeckbleche 81 angeordnet sein, welche die schmalen Spalte zwischen Brückenteil und dem Damm abdichten. In diesem Zustand ragen höchstens noch kleine Widerlager 82 in den erweiterten Hochwasseraum.

In der Version nach Figur 1 handelt es sich um eine Zugbrücke mit den Tanks 2 an Kabel oder Ketten, welche je über ein Umlenkrad 5 auf einem fest installierten Masten 6 führt und mit den Brückenteilen 8 verbunden ist. Die Brückenteile 8 werden bei gefüllten Tanks 2 einseitig angehoben und die Brückenplatte somit aus der Gebrauchslage in eine Hochwasserlage geschwenkt.

In der Version nach Figur 2 bestehen die Brückenteile 8 aus einer Trägerkonstruktion, welche nach dem Prinzip einer Schaukel funktionieren. Die Trägerkonstruktion ist ragt einerseits über das Gewässer und andererseits als Betätigungsarm auch über den Bereich der Tanks 2. Ein Schwenklager 9 befindet sich dazwischen und bildet die Schwenkverbindung und die Lagerung am Damm. Die Tanks 2 hangen direkt Betätigungsarm am einen Ende der Brückenteile 8. Beim füllen Tanks wird ein Drehmoment um das Schwenklager auf jeden Brückenteil 8 ausgeübt. Der Brückenteil schenkt um das Schwenklager in die Hochwasserlage. Diese Version benötigt keine fest installierten Masten 6 und keine Umlenkräder 5.

Die Version nach Figur 3 funktioniert nach dem Prinzip der Drehmomentschaukel. Dabei sind die Tanks 2 starr verbunden mit den Brückenteilen 8 und zusammen mit diesen um die Schwenklager auf dem Damm schwenkbar. Wenn die Tanks 2 mit Wasser gefüllt werden, erzeugen sie ein Drehmoment um die Schwenkachse, welches genügt, um die Brückenteile einseitig anzuheben und in die Hochwasserlage zu schwenken.

In Figur 4 ist eine einteilige Hebebrücke gezeigt. Eine Fahrbahn 2, 2' ist durch ein Bachbett 10 unterbrochen. Ein Gewässer hat im Bachbett 10 normalerweise einen Normalwasserstand 11. Ein Brückenelement 30 mit einer Fahrbahn 31 ist an einem Hebemechanismus 40 aufgehängt, überspannt das Bachbett 10 und liegt normalerweise beiderseits des Bachbettes auf Widerlagem 32, 32' auf. Auf jeder Seite, ausserhalb dem Bachbett 10 stehen Masten oder Pylons 41, 41'. Am oberen Ende jedes Pylons befindet sich je ein Umlenkrad 42, 42'. Ausserhalb dem Bachbett 10 ist ein Schacht 50 in den Boden eingelassen. Der Schacht 50 ist mit einem Zulauf 51 mit dem Bachbett 10 verbunden. Der Zulauf 51 ist an seiner Oeffnung im Bereich des Bachbettes vorteilhafterweise mit einem Rechen oder Gitter 52 gegen Einströmen von Schwemmgut geschützt. Er befindet sich auf einer vorbestimmten Höhe des Wasserstandes, ab welchem eine Heben der Brücke erfolgen soll. Entsprechend etwas weniges tiefer liegt die Mündung des Zulaufes in den Schacht 50. Ein Schieber 53 gibt im Normalzustand den Zulauf für einfliessendes Wasser frei. Der Schacht 50 weist an seiner tiefsten Stelle einen Auslass 55 auf, durch welchen eingeströmtes Wasser wieder abgelassen werden kann. Im Schacht 50 befindet sich ein oben offener Tank 46, welcher im Schacht 50 von einem oberen Normalzustand in einen unteren Absenkzustand verschiebbar ist. Der Tank 46 ist über eine Bremse 47 gegen den Schachtboden abgestützt. Die Bremse 47 kann ein teleskopischer Hydraulikzylinder oder eine Gasfeder oder dergleichen sein. Sie hat nur die Aufgabe, eine zu schnelles Absinken des Tankes 46 zu verhindern. Der Tank 46 ist an seiner tiefsten Stelle mit einer verschliessbaren Ablassöffnung 46 versehen. Am Tank 46 befindet sich eine Verankerung 45 für ein Seilzug 40. Der Seilzug 40 führt von der Verankerung 45 am Tank 46 aufwärts, über das erste Umlenkrad 42 auf dem ersten Pylon 44, dann abwärts und um eine erste Umlenkrolle 43 im Bereich des Endes des Brückenelementes 30 auf der einen Seite des Bachbettes 10, dann parallel zur Fahrbahn 31 auf die andere Seite des Bachbettes 10, wiederum um eine zweite Umlenkrolle 43' am anderen Ende des Brückenelementes 30, dann nach oben und um eine zweites Umlenkrad 42' oben auf dem zweiten Pylon 41' und wiederum nach unten, wo es in einer Verankerung 45' fest mit dem Untergrund verbunden ist. Diese Führung des Seilzuges 44 entspricht dem Prinzip eines Flaschenzuges. Somit bestimmt die gewünschte Hebehöhe und das Eigengewicht der Hebebrücke die Grösse des Tankes 46 und die Länge des möglichen vertikalen Verschiebeweges des Tankes 46 im Schacht 50.

Im Normalfalle, bei einem Wasserstand unterhalb des Hochwasserstandes liegt die Hebebrücke auf den Widerlagern 32, 32' beidseits des Bettes 10 auf. Der Tank 46 ist leer und in seiner oberen Lage gehalten durch das Eigengewicht der Hebebrücke. Die Brücke ist im Gebrauchszustand und kann befahren und begangen werden. Wenn nun der Wasserstand im Gewässer steigt, erreicht er einmal die Höhe des Zulaufs 51, respektive des Gitters 52. Von diesem Moment an strömt Wasser durch das Gitter 52, durch den Zulauf 51 in den Tank 46. Sobald der Tank 46 eine bestimmte Menge Wasser enthält, so senkt er sich im Schacht 50 nach unten und zieht gleichzeitig das Brückenelement 30 zwischen den Pylons 42, 42' nach oben. Da immer noch Wasser nachfliesst, sinkt der Tank 46 schneller. Der Schieber 53, welcher im Ruhezustand auf dem oberen Rand des Tankes aufliegt, senkt sich mit nach unten und verschliesst die Einlassöffnung des Zulaufs 51 und es fliesst kein Wasser mehr nach. Der Tank 46 senkt sich im Schacht 50 weiter nach unten, wobei seine Bewegung durch die Bremse 47 soweit verzögert wird, dass kein abruptes Stoppen bei Erreichen des Schachtbodens vorkommt. Der Weg im Bachbett für das Hochwasser ist nun völlig frei und nicht mehr durch die Brücke behindert, falls das Hochwasser zu stark anstelgt. Wichtig ist, dass kein Brückenunterbau je ins Hochwasser eingetaucht ist und das Gewässer staut.
Wenn nun der Wasserstand wieder sinkt, so ist es empfehlenswert, die Brücke erst wieder für den Verkehr freizugeben, wenn sie und das Bachbett von allfälligen Gefahren, wie mitgeschleift Bäume oder Steinbrocken befreit und gesichert ist. Dann wird bewusst der Auslauf 57 manuell oder mit Fernbedienung geöffnet und das Wasser im Tank 46 kann durch den Auslass 55 aus dem Schacht abfliessen. Dabei steigt der Tank entsprechend der abgelassenen Menge Wasser relativ langsam im Schacht 50 in die Höhe und das Brückenelement 30 senkt sich wieder auf die Widerlager 32, 32'. Die Hebebrücke ist wieder benützbar. Es ist offensichtlich, dass der Tank 46 auch mittels einer Pumpe langsam leergepumpt werden kann. Dies erübrigt die Anordnung der Auslasses 55 und der Auslaufs 57. Weitere Verbesserungen bestehen in der Anordnung von Anschlagdämpfern 49, 49' im oberen Bereich der Pylons 41, 41', welche ein sauberes Anliegen der Hebebrücke 30 im gehobenen Zustand garantiert. Der Hebevorgang der Brücke über den Seilzug 44 kann zusätzlich mit einer Verkehrssignalisation, beispielsweise einer Schranke, kombiniert werden.

In der Figur 5 ist die Anordnung einer Hebebrücke 30 gemäss der vorigen Beschreibung in schematischer Aufsicht dargestellt. Im Bachbett 10 fliesst das Gewässer in Richtung F. Beidseits des Bachbettes sind am Ufer je zwei Pylons 41 angeordnet. Auf einer Seite des Bachbettes 10 befindet sich der Schacht 50 mit den beweglichen Tank 46 darin. Der Tank 46 ist über die beidseitigen Seilzüge 44 über die Umlenkräder 42, 42' an den Pylons und die Umlenkrollen am Brückenelement 30 wirkverbunden. Die Wasserfassung für den Zulauf 51 ist normalerweise im Bereich der Brücke selbst angeordnet. Im dargestellten Beispiel ist sie im Abstand von der Hebebrücke etwa parallel zur Strömung des Gewässers gegen die Strömungsrichtung, das heisst, Flussaufwärts im Bereich des beginnenden Hochwasserstandes angeordnet. Dort befinden sich auch der Rechen oder das Gitter 51 für die Fassung des Wassers. Diese flussaufwärts vorgezogene Fassung des Betätigungswassers bei Erreichen des Hochwasserstandes kann somit zu einer etwas früheren zeitlichen Erfassung des Hochwassers genutzt werden. So lässt sich die Hebebrücke bereits mit einer zusätzlichen Vorwamzeit heben. Dies senkt die Gefahr von durch die Verengung wegen der Brücke hervorgerufenen Ueberschwemmungen nochmals.

## Patentansprüche

1. Verfahren zum mindestens einseitigen Anheben und wieder Absenken einer Hebebrücke aus einer Gebrauchslage in eine Hochwasserlage zur Freigabe eines Gewässerbettes (10) bei Ueberschreiten eines vorbestimmten Hochwasserstandes, dadurch gekennzeichnet, dass bei Erreichen des Hochwasserstandes Wasser über eine Zuleitung (1,51) abgezweigt wird und einem Tank (2,46) zugeführt wird, und dass, der Tank (2,46) **sobald er** eine gewisse Menge an zugeleitetem Wasser enthält, durch sein Gewicht **mittels** einem Hebemechanismus Brückenelemente (8,30) mindestens einseitig in die Hochwasserlage anhebt, und dass durch anschliessendes Ablassen des Wassers aus dem Tank die Brückenelemente (8,30) wieder in die Gebrauchslage abgesenkt werden.

2. Hebebrücke zur Durchführung des Verfahrens nach Anspruch 1, zum Ueberbrücken eines Gewässers, welche mindestens einseitig anhebbar ist und einen Hebemechanismus umfasst, mittels welchem mindestens einem Brückenelement (8,30) aus einem Gebrauchszustand in einen mindestens einseitig angehobenen Hochwasserzustand bringbar ist, wobei mindestens eine Wasserfassung mit einer Zuleitung (1,51) für Wasser, welche im Bereich eines beginnenden Hochwassers angeordnet ist, vorgesehen ist, dadurch gekennzeichnet, dass mindestens ein Tank (2,46) vorgesehen ist, wobei bei Erreichen des beginnenden Hochwasserstandes Wasser vom Gewässer durch die Zuleitung (1,51) in den Tank (2,46) strömt, und dass der Tank (2,46) mit dem Brückenelement (8,30) wirkverbunden ist.

3. Hebebrücke nach Anspruch 2, dadurch gekennzeichnet, dass mindestens ein Tank (2) mittels über ein auf einem fest installierten Masten (6) angeordneten Umlenkrad (5) geführten Seil (3,4) mit dem freien Ende eines mit einem Schwenklager (9) am Ufer schwenkbar befestigten, einseitig anhebbaren Brückenelement (8) wirkverbunden ist.

4. Hebebrücke nach Anspruch 2, dadurch gekennzeichnet, dass das Brückenelement (8) eine Trägerkonstruktion ist und einerseits über das Gewässer und andererseits als Betätigungsarm über den Bereich des Tanks (2) am Ufer ragt, und dass ein Schwenklager (9) dazwischen angeordnet ist und eine Schwenkverbindung und Lagerung am Ufer bildet, und dass der Tank (2) direkt mit dem Betätigungsarm wirkverbunden ist.

5. Hebebrücke nach Anspruch 4, dadurch gekennzeichnet, dass der Tank (2) mit dem Betätigungsarm unmittelbar fest verbunden ist und zusammen mit diesem um das Schwenklager (9) schwenkbar ist.

6. Hebebrücke nach einem der Ansprüche 3 bis 5, dadurch gekennzeichnet, dass das Brückenelement im einseitig aufgezogenen Hochwasserlage eine Lücke (L) im Hochwasserdamm (H) verschliessbar macht.

7. Hebebrücke nach Anspruch 2, dadurch gekennzeichnet, dass das Brückenelement (30) zwischen beidseitig des Gewässers angeordneten Pylonen (41, 41') an einem Seilzug (44) hängt, und dass der Seilzug (44) vom Tank (46) über eine erste Umlenkrolle (42) auf dem ersten Pylon (41), anschliessend über beidseits dem Brückenelement (30) angebrachten Umlenkrollen (32,32') und darauf über ein zweites Umlenkrad (42') auf dem zweiten Pylon (41') und schliesslich zu einer Verankerung (45') am Boden geführt ist.

8. Hebebrücke nach Anspruch 6, dadurch gekennzeichnet, dass das Brückenelement (8,30) im Gebrauchszustand auf Widerlagern (32,32') aufliegt.

9. Hebebrücke nach Anspruch 6, dadurch gekennzeichnet, dass eine Bremse (47) zum Bremsen der Bewegung des Tankes (46) vorgesehen ist.

10. Hebebrücke nach Anspruch 6, dadurch gekennzeichnet, dass die Pylone (41,41') mit Anschlagdämpfern (49, 49') als Anschläge für das Brückenelement (30) in der Hochwasserlage versehen sind.

11. Hebebrücke nach einem der Ansprüche 2 bis 9, dadurch gekennzeichnet, dass die Wasserfassung für den Zulauf (1,51) des Wassers zum Tank (2,46) im Abstand von der Hebebrücke gegen die Strömungsrichtung (F) im Bereich des beginnenden Hochwasserstandes angeordnet ist.

## Claims

1. Method for raising and again lowering a lifting bridge, at least on one side, from a position of use into a high-water position in order to release a bed of water (10) when a predetermined high-water level is exceeded, characterized in that when the high-water level is reached, water is branched off via a feed pipe (1, 51) and is fed to a tank (2, 46), and in that the weight of the tank (2, 46), as soon as it contains a certain amount of channelled-in water, raises, by means of a lifting mechanism, bridge elements (8, 30) at least on one side into the high-water position, and in that subsequent discharging of the water from the tank causes the bridge elements (8, 30) to be lowered again into the position of use.

2. Lifting bridge in order to carry out the method according to Claim 1, for spanning a body of water, which bridge can be raised at least on one side and includes a lifting mechanism by means of which at least one bridge element (8, 30) can be brought from a state of use into a high-water state which is raised at least on one side, at least one water-containing means being provided with a feed pipe (1, 51) for water, which feed pipe is arranged in the region where high water starts, characterized in that at least one tank (2, 46) is provided, water from the body of water flowing into the tank (2, 46) through the feed pipe (1, 51) when the start of the high-water level is reached, and in that the tank (2, 46) is operatively connected to the bridge element (8, 30).

3. Lifting bridge according to Claim 2, characterized in that at least one tank (2) is operatively connected, by means of a cable (3, 4) guided via a deflection wheel (5) arranged on a fixedly installed mast (6), to the free end of a bridge element (8) which is fastened pivotably to a pivot bearing (9) on the bank and which can be raised on one side.

4. Lifting bridge according to Claim 2, characterized in that the bridge element (8) is a support structure and at one end protrudes over the body of water and at the other end protrudes as an actuating arm over the region of the tank (2) on the bank, and in that a pivot bearing (9) is arranged between the two ends and forms a pivot connection and bearing on the bank, and in that the tank (2) is operatively connected directly to the actuating arm.

5. Lifting bridge according to Claim 4, characterized in that the tank (2) is fixedly connected directly to the actuating arm and together with the latter can be pivoted about the pivot bearing (9).

6. Lifting bridge according to one of Claims 3 to 5, characterized in that in the high-water position lifted on one side, the bridge element enables a gap (L) in the high-water dam (H) to be closed.

7. Lifting bridge according to Claim 2, characterized in that the bridge element (30) hangs on a sheathed cable (44) between pylons (41, 41') arranged on both sides of the body of water, and in that the sheathed cable (44) is guided from the tank (46) over a first deflection pulley (42) on the first pylon (41), then over deflection pulleys (32, 32') mounted on both sides of the bridge element (30) and subsequently over a second deflection wheel (42') on the second pylon (41') and finally to an anchorage point (45') on the ground.

8. Lifting bridge according to Claim 6, characterized in that in the state of use the bridge element (8, 30) rests on abutments (32, 32').

9. Lifting bridge according to Claim 6, characterized in that a brake (47) is provided for braking the movement of the tank (46).

10. Lifting bridge according to Claim 6, characterized in that the pylons (41, 41') are provided with stop dampers (49, 49') as stops for the bridge element (30) in the high-water position.

11. Lifting bridge according to one of Claims 2 to 9, characterized in that the water-containing means for the inlet (1, 51) of the water to the tank (2, 46) is arranged at a distance from the lifting bridge counter to the direction of flow (F) in the region where the high-water level starts.

## Revendications

1. Procédé pour le relevage au moins d'un côté et de nouveau l'abaissement d'un pont basculant d'une position d'utilisation en une position de crue des eaux pour libérer le lit d'une rivière (10) en cas de dépassement d'un niveau d'eaux en crue prédéterminé, caractérisé en ce que lorsqu'est atteint le niveau de crue, l'eau est déviée via une conduite d'amenée (1, 51) et est amenée dans un réservoir (2, 46) et en ce que le réservoir (2, 46), dès lors qu'il contient une certaine quantité d'eau amenée, relève des éléments de pont (8, 30), au moins d'un côté, en position de crue des eaux, par son poids et via un mécanisme de relevage, et en ce que l'évacuation ultérieure de l'eau hors du réservoir a pour effet d'abaisser les éléments de pont (8, 30) de nouveau en position d'utilisation.

2. Pont basculant pour la mise en oeuvre du procédé selon la revendication 1, pour enjamber une rivière, qui peut être relevable au moins d'un côté et comporte un mécanisme de relevage au moyen duquel au moins un élément de pont (8, 30) peut être amené depuis une position d'utilisation en une position de crue des eaux relevée au moins d'un côté, au moins une mesure d'interception de l'eau avec une conduite d'amenée pour l'eau (1, 51) étant pour ce faire prévue, laquelle est disposée dans la zone d'une crue des eaux qui débute, caractérisé en ce qu'au moins un réservoir (2, 46) est prévu, l'eau de la rivière affluant ce faisant dans le réservoir (2, 46) via la conduite d'amenée (1, 51) dès qu'est atteint l'état de crue débutante, et en ce que le réservoir (2, 46) est activement relié à l'élément de pont (8, 30).

3. Pont basculant selon la revendication 2, caractérisé en ce qu'au moins un réservoir (2) est activement relié à l'extrémité libre d'un élément de pont (8) pouvant être relevé d'un côté, fixé de façon pivotante avec un palier pivotant (9) sur la berge, au moyen d'un câble (3,4) guidé via une roue de renvoi (5) montée sur un poteau (6) installé de façon fixe.

4. Pont basculant selon la revendication 2, caractérisé en ce que l'élément de pont (8) est une structure de support et, d'une part, surplombe les eaux, et d'autre part, en tant que bras d'actionnement, surplombe la zone du réservoir (2) sur la berge, et en ce qu'un palier pivotant (9) est disposé au milieu, qui constitue un raccord pivotant et un support sur la berge, et en ce que le réservoir (2) est activement relié directement au bras d'actionnement.

5. Pont basculant selon la revendication 4, caractérisé en ce que le réservoir (2) est directement relié au bras d'actionnement de façon fixe et peut être pivoté, conjointement avec celui-ci, autour du palier pivotant (9).

6. Pont basculant selon l'une des revendications 3 à 5, caractérisé en ce que l'élément de pont, relevé d'un côté en position de crue, rend obturable une brèche (L) prévue dans la digue de crue (H).

7. Pont basculant selon la revendication 2, caractérisé en ce que l'élément de pont (30) est suspendu entre des pylônes (41, 41') disposés des deux côtés de la rivière à un câble de transmission (44), et en ce que le câble de transmission (44) est guidé depuis le réservoir (46) via une première poulie de renvoi (42) sur le premier pylône (41), puis via des poulies de renvoi (32, 32') placées des deux côtés de l'élément de pont (30), et de là via une seconde roue de renvoi (42') sur le second pylône (41'), et enfin aboutit à un ancrage (45') dans le sol.

8. Pont basculant selon la revendication 6, caractérisé en ce que l'élément de pont (8, 30) en position d'utilisation repose sur des contre-paliers (32, 32').

9. Pont basculant selon la revendication 6, caractérisé en ce qu'un frein (47) est prévu pour freiner le déplacement du réservoir (46).

10. Pont basculant selon la revendication 6, caractérisé en ce que les pylônes (41, 41') sont dotés d'amortisseurs de butée (49, 49') en tant que butées pour l'élément de pont (30) en position de crue des eaux.

11. Pont basculant selon l'une des revendications 2 à 9, caractérisé en ce que la mesure d'interception de l'eau pour l'amenée (1, 51) de l'eau au réservoir (2, 46) est prévue à distance du pont basculant à l'opposé de la direction de l'écoulement (F) dans la zone du niveau d'eau en crue qui débute.
